# EUROPÄISCHE PATENTSCHRIFT

(11) **EP 1 032 481 B1**
(45) Veröffentlichungstag und Bekanntmachung des Hinweises auf die Patenterteilung: **07.11.2001**
(21) Anmeldenummer: 98958803.3
(22) Anmeldetag: 25.09.1998
(51) Int. Cl.: B22D 41/24, B22D 11/18

(54) **AUSGIESSEINRICHTUNG FÜR METALLURGISCHE GEFÄSSE UND EIN VERFAHREN ZUR ABFLUSSMENGENSTEUERUNG**
POURING DEVICE FOR METALLURGIC VESSELS AND A METHOD FOR CONTROLLING THE QUANTITY OF DISCHARGE
DISPOSITIF VERSEUR POUR CUVES METALLURGIQUES ET PROCEDE POUR REGULER LA QUANTITE D'ECOULEMENT

(30) Priorität: 17.11.1997 DE 19753026
(43) Veröffentlichungstag der Anmeldung: 06.09.2000
(73) Patentinhaber: SMS Demag AG, 40237 Düsseldorf (DE)
(72) Erfinder: HORBACH, Ulrich, D-41468 Neuss (DE)
(74) Vertreter: Meissner, Peter E., Dipl.-Ing.
(86) Internationale Anmeldenummer: DE9802931
(87) Internationale Veröffentlichungsnummer: WO9925513

(56) Entgegenhaltungen:
- DE-A- 2 000 963
- DE-C- 4 012 093
- JP-A- 5 318 062
- PATENT ABSTRACTS OF JAPAN vol. 011, no. 368 (M-647), 2. Dezember 1987 & JP 62 142058 A (SUMITOMO METAL IND LTD), 25. Juni 1987

## Beschreibung

Die Erfindung betrifft eine Ausgießeinrichtung für metallurgische Gefäße, insbesondere für Stahlschmelzen, mit in Reihe hintereinander unter eine Gefäßöffnung stellbare und wieder ausschiebbare Schieberplatten, in die Filter einbringbar sind und einem in eine Kokille hineinragenden Tauchrohr sowie ein Verfahren zur Steuerung der Abflußmenge einer Schmelze.

Aus DE 40 12 093 ist zum Reinigen von metallurgischen Schmelzen, insbesondere von Stahlschmelzen, ein keramischer Filter bekannt, der in von Schmelze durchflossenen feuerfesten Verschleißteilen einbaubar ist. In einer Ausgestaltungsform sind mehrere unterschiedliche Funktionen ausübende Schieberplatten als Durchschieberverschluß ausgestaltet, wobei auf Schienen in Reihe hintereinander unter eine Gefäßöffnung stellbar und wieder herausschiebbar einzelne Platten angeordnet sind.

Der aus dieser Schrift bekannte Ausgußverschluß soll ein schnelles betriebssicheres Austauschen verstopfter Filter während des Gießbetriebes ermöglichen.

Nachteil dieser Vorrichtung ist es, daß während des Gießbetriebes sich der Filter langsam zusetzt und sich der Widerstand in der Ausgießöffnung kontinuierlich erhöht. Das langsame Zusetzen bewirkt dabei einen Anstieg des Druckverlustes, den der Filter ausübt. Dieser Anstieg muß durch das Öffnen einer zusätzlichen Regelarmatur ausgeglichen werden, die sich bei vollständig freiem Filter in einer teilweise geschlossenen Stellung befindet. Über dieses Gerät hat auch die Regelung des Gießspiegelniveaus stattzufinden.
Das allmähliche Zusetzen des Filters bewirkt weiterhin eine Erhöhung der Filterwirkung, so daß bei völlig freiem Filter der Reinheitsgrad der Schmelze relativ schlecht ist, bei nahezu zugesetztem Filter der Reinheitsgrad der Schmelze aber relativ gut ist. Ein über längere Gießzeit konstanter Reinheitsgrad der Schmelze ist somit nicht möglich.

Der Austausch eines Filters ist nur als Komplettbauteil vorgesehen. Das Austauschen des Filterelementes ist mit einer Unterbrechung der Schmelzenzufuhr in die Kokille verbunden. Je nach Dauer dieser Störung muß die Gießgeschwindigkeit deutlich reduziert werden, um den Gießbetrieb fortsetzen zu können. Beim Wiederangießen kommt es zu starken Turbulenzen in der Kokille, was zu einer deutlichen Qualitätseinbuße des betroffenen Stranges führt.

Aus der JP05318062 ist eine Ausgießeinrichtung für metallurgische Gefäße bekannt, bei der unterhalb der Ausgießoffnung mehrere Platten vorgesehen sind, wobei eine dieser Platten als Schieberplatten ausgebildet ist und zum Verschließen der Austrittsöffnung dient. Eine andere Platte ist drehbar angeordnet und in diese sind mehrere Filter - einen geschlossenen Filterring bildend - eingesetzt. An die Ausgießeinrichtung schließt sich ein Tauchausguss an.

Die Erfindung hat sich das Ziel gesetzt, eine Ausgießeinrichtung für metallurgische Gefäße zu schaffen, bei der das ausfließende Flüssigmetall konstant bei gleichmäßigen Strömungsverhältnissen im Tauchrohr gefiltert wird.

Die Erfindung löst dieses Problem durch die Merkmale des Vorrichtungsanspruches 1 und des Verfahrensanspruches 7. Die übrigen Ansprüche sind vorteilhafte Weiterbildungen der Erfindung.

Erfindungsgemäß wird das Tauchgießrohr durch eine Schieberplatte verschlossen, welche einen Filterteil aufweist, der quer zur Ausgießrichtung vorgebbar verschiebbar ist und den freien Durchtrittsquerschnitt im Tauchgießrohr konstant hält. Hierzu wird die Durchflußmenge der durch das Tauchgießrohr abfließenden Schmelze erfaßt, die gleichzeitig ein Maß für das Zusetzen der Filteröffnungen darstellt, und die Schieberplatten werden in geeigneter Weise verschoben.

Hierzu werden Schieberplatten eingesetzt, die einen Filterteil besitzen, der in Gießrichtung angeordnete Öffnungen aufweist, und mindestens einen vollwandigen Plattenteil aufweisen. Weiterhin sind Aktuatoren vorgesehen, mit denen die Schieberplatten in Förderrichtung (x-Richtung), sowie zusätzlich in gleicher Ebene, aber senkrecht zu dieser (d.h. in y-Richtung) verschiebbar sind. Diese Aktuatoren stehen über Regeleinrichtungen mit Meßelementen in Verbindung, mit denen der Durchfluß durch das Tauchgießrohr erfaßbar ist.

Durch die einzelnen Teile der Schieberplatten, dem Filterteil und dem vollwandigen Teil, läßt sich der freie Querschnitt während des Gießbetriebes beliebig vergrößern oder auch verkleinern.

Der Durchmesser der im Filterteil vorgesehenen Öffnungen hat eine Größe von d = 0,2 bis 1 mm. In einer vorteilhaften Ausgestaltung sind die Öffnungen schlitzförmig mit einem Längen-/Breitenverhältnis von l/b = 5/1 bis 8/1.

Die erfindungsgemäße Vorrichtung ermöglicht einen konstanten Betriebsablauf über beliebig lange Zeitabläufe, da die Filtersegmente ausgetauscht werden können, ohne den Betriebsablauf zu beeinfiußen.

Eine zusätzliche Regelarmatur ist nicht erforderlich, da die Regelung des Gießniveaus in der Kokille über den Filter selbst erfolgt. Hierzu werden die Verschiebungsmöglichkeiten in x- und y Richtung ausgenutzt, oder die bereits zugesetzten Filterbohrungen werden als geschlossene Regelplatte verwendet.

Durch die gleichmäßig aus dem Filterteil der Schieberplatte abfließenden Schmelze ergeben sich in dem darunter befindlichen Strömungskanal sowie in der Kokille günstige Strömungsverhältnisse mit positivem Einfluß auf die Stahlqualität.

Ein Beispiel der Erfindung ist in der Figur 1 dargelegt.

Die Figur 1 zeigt einen nicht näher dargestellten Verteiler 11, der einen Verteilerausgußstein 12 mit einem Gießkanal 13 besitzt.

Der Verteilerausgußstein 11 ist mit einer oberen Führungsplatte 21 und einer in der Figur nicht dargestellten unteren Führungsplatte 22 verbunden.

Zwischen der oberen Führungsplatte 21 und der unteren Führungsplatte 22 sind Schieberplatten 23 durchschiebbar.

Die einzelnen Schieberplatten weisen in der vorliegenden Darstellung zwei vollwandige Plattenteile 24 auf, die zu beiden Seiten eines Filterteils 25 angeordnet sind. Im Filterteil 25 sind Öffnungen 27 vorgesehen, die im linken Teil der Figur noch vollständig offen sind und im rechten Teil der Figur als Filterteil 26 zumindestens teilweise zugesetzt sind.

Die Schieberplatten 23 sind mit Aktuatoren 31 in Förderrichtung (x- Richtung) wirkend und Aktuatoren 32 quer zur Förderrichtung ( d.h. in y- Richtung) wirkend verbunden. Die Aktuatoren 31 und 32 stehen mit einer Regeleinrichtung 33 in Verbindung, welche mit Meßelementen 34 zur Durchflußmengenerfassung und mit Meßelementen 35 zur Höhenstandsmessung verbunden sind.

Der Verteilerausgußstein 12 besitzt einen Gießkanal 13, welcher sich unterhalb der Schieberplatten als Tauchgießrohr 28 fortsetzt, welches in eine nicht weiter dargestellten Kokille 41 hineinragt.

Durch die beiden Aktuatoren 31 und 32 lassen sich - wie angegeben - die Schieberplatten 23 verschieben. Zu Beginn eines Gießvorganges kann sich beispielsweise unter dem Gießrohr ein Teilbereich des Filterteiles 26 und ein Teilbereich des vollwandigen Plattenteils 24 befinden. Wenn sich nun im Laufe des Abgießens das Filterteil langsam zusetzt, dann wird der Aktuator 32 betätigt. Dieser verschiebt dann die Schieberplatten 23 in y- Richtung derart, daß mehr Filterfläche freigegeben wird, d.h. der Teilbereich des vollwandigen Plattenteiles 24 unter dem Gießrohr wird verringert. Ist der gesamte Filter zugesetzt, so werden durch die Aktuatoren die Schieberplatten in der x- und der y- Richtung verschoben, bis wieder der vorbeschriebene Anfangszustand hergestellt ist oder eine andere gewünschte Stellung eingestellt worden ist. Es ist ersichtlich, daß selbstverständlich auch ein vollständiges Verschließen der Austrittsöffnung des Gießrohres auf diese Weise möglich ist.

### Positionsliste

**Zufuhr**
- 11: Verteiler
- 12: Verteilerausgußstein
- 13: Gießkanal (12)

**Montageeinheit**
- 21: Obere Führungsplatte
- 22: Untere Führungsplatte
- 23: Schieberplatte
- 24: Vollwandiger Plattenteil
- 25: Filterteil neu
- 26: Filterteil zugesetzt
- 27: Öffnung
- 28: Tauchgießrohr

**Meß- und Regeleinrichtung**
- 31: Aktuator in Förderrichtung (x-Richtung) wirkend
- 32: Aktuator senkrecht zur Förderrichtung (d.h. in y- Richtung) wirkend
- 33: Regeleinrichtung
- 34: Durchflußmeßelement
- 35: Höhenstandsanzeiger

**Abfuhr**
- 41: Kokille
- d: Durchmesser der Filteröffnung
- I: Länge Filteröffnung Langloch
- b: Breite Filteröffnung Langloch

## Patentansprüche

1. Ausgießeinrichtung für metallurgische Gefäße, insbesondere für Stahlschmelzen, mit in Reihe hintereinander unter eine Gefäßöffnung stellbare und wieder ausschiebbare Schieberplatten, in die Filter eingebracht sind, und einem in eine Kokille hineinragenden Tauchrohr (28), wobei die Schieberplatten (23) einen mit in Gießrichtung angeordneten Öffnungen (27) versehenen Filterteil (25) und mindestens einen vollwandigen Plattenteil (24) aufweisen, und ein Aktuator (31) vorgesehen ist, mit dem die Schieberplatten (23) in Förderrichtung (x- Richtung) verschiebbar sind,
**dadurch gekennzeichnet,**
**daß** ein weiterer Aktuator (32) vorgesehen ist, mit dem die Schieberplatten (23) zusätzlich in gleicher Ebene, aber senkrecht zur Förderrichtung (d.h. in y-Richtung) verschiebbar sind und
**daß** die Aktuatoren (31, 32) über eine Regeleinrichtung (33) mit Meßelementen (34) verbunden sind, mit denen der Durchfluß durch das Tauchgießrohr (28) erfaßbar ist.

2. Ausgießeinrichtung nach Anspruch 1,
**dadurch gekennzeichnet,**
**daß** die Aktuatoren (31, 32) über eine Regeleinrichtung (33) mit Meßelementen (35) verbunden sind, die den Pegel der Schmelze in der dem Tauchgießrohr (28) nachgeordneten Kokille (41) anzeigt.

3. Ausgießeinrichtung nach Anspruch 1,
**dadurch gekennzeichnet,**
**daß** die Fläche (F) des Filterteils (25) im Vergleich zur Fläche (P) des vollwandigen Plattenteils (24) sich flächenmäßig verhält wie F/P = 0,3 bis 0,7.

4. Ausgießeinrichtung nach Anspruch 3,
**dadurch gekennzeichnet,**
**daß** der Filterteil (25) Öffnungen (27) aufweist, mit einem Durchmesser (d) mit einer Größe von d = 0,2 bis 1,0 mm.

5. Ausgießeinrichtung nach Anspruch 3,
**dadurch gekennzeichnet,**
**daß** die Öffnungen (27) schlitzförmig ausgestaltet sind mit einem Längen/Breitenverhältnis von l/b = 5/1 bis 8/1.

6. Verfahren zur Steuerung der Abflußmenge einer Schmelze, insbesondere einer Stahlschmelze, die aus einem metallurgischen Gefäß über ein Tauchrohr abfließt, welches mit Schieberplatten entsprechend Anspruch 1 absperrbar ist, **gekennzeichnet durch** folgende Schritte:
- die **durch** das Tauchgießrohr abfließende Schmelze wird **durch** einen Filter geführt
- gleichzeitig wird die Durchflußmenge der **durch** das Tauchgießrohr abfließenden Schmelze erfaßt und
- der freie Querschnitt des Filters **durch** Verschieben der Schieberplatten in Förderrichtung (x-Richtung) und senkrecht dazu (y-Richtung) in der Weise eingestellt wird, daß die Durchflußmenge der Schmelze konstant bleibt.

7. Verfahren nach Anspruch 6,
**dadurch gekennzeichnet,**
**daß** der Filter einen Teil einer ebenfalls vollwandige Plattenteile aufweisende Schieberplatte darstellt, und erst dann in Förderrichtung (x-Richtung) verschoben wird, wenn die volle Breite des Filterteils der Schieberplatte senkrecht zur Förderrichtung. ausgenutzt wurde.

## Claims

1. Pouring device for metallurgical vessels, in particular for steel melts, with sliding plates that may be placed in a row one after the other below an opening in a vessel and pushed out again, in which sliding plates filters are placed, and with a casting tube (28) projecting into a mould, wherein the sliding plates (23) exhibit a filter part (25) provided with openings (27) arranged in the direction of pouring, and at least one solid-webbed plate part (24), and an actuator (31) is provided with which the sliding plates (23) can be displaced in the direction of conveyance (x-direction), **characterised in that**
a further actuator (32) is provided with which the sliding plates (23) can in addition be displaced in the same plane, but perpendicular to the direction of conveyance (i.e. in the y-direction), and
**in that** the actuators (31, 32) are connected via a control device (33) with measuring elements (34) with which the flow through the casting tube (28) can be recorded.

2. Pouring device according to claim 1,
**characterised in that**
the actuators (31, 32) are connected via a control device (33) with measuring elements (35), that displays the level of the melt in the mould (41) placed behind the casting tube (28).

3. Pouring device according to claim 1,
**characterised in that**
in comparison to the surface (P) of the solid-webbed plate part (24), the surface (F) of the filter part (25) behaves, in terms of surface measure, such that F/P = 0.3 to 0.7.

4. Pouring device according to claim 3,
**characterised in that**
the filter part (25) exhibits openings (27) with a diameter (d) measuring d = 0.2 to 1.0 mm.

5. Pouring device according to claim 3,
**characterised in that**
the openings (27) are slit-shaped with a length/width ratio of 1/w = 5/1 to 8/1.

6. Method for controlling the quantity of discharge of a melt, in particular of a steel melt, which is discharged from a metallurgical vessel via a casting tube that may be closed off with sliding plates according to claim 1, **characterised by** the following steps:
- the melt discharged through the casting tube is conveyed through a filter
- simultaneously, the quantity of flow of the melt discharged through the casting tube is recorded, and
- the free cross-section of the filter is adjusted via the displacement of the sliding plates in the direction of conveyance (x-direction) and perpendicular thereto (y-direction), in such a way that the quantity of flow of the melt remains constant.

7. Method according to claim 6,
**characterised in that**
the filter constitutes a part of a sliding plate likewise exhibiting solid-webbed plate parts, and is only displaced in the direction of conveyance (x-direction) when the full width of the filter part of the sliding plate has been made full use of perpendicular to the direction of conveyance.

## Revendications

1. Dispositif de coulée pour des récipients métallurgiques, en particulier pour des matières en fusion d'acier, comportant des plaques à coulisse pouvant être mises en place en série l'une derrière l'autre sous une ouverture de récipient et à nouveau retirées, dans lesquelles sont agencés des filtres, et un tube plongeur (28) pénétrant dans une coquille, les plaques à coulisse (23) présentant une partie de filtre (25) munie d'ouvertures (27) agencées dans la direction de coulée et au moins une partie de plaque (24) à paroi pleine, et un actionneur (31) étant prévu grâce auquel les plaques à coulisse (23) peuvent être déplacées dans la direction de transport (direction x),
**caractérisé en ce qu'**un autre actionneur (32) est prévu, grâce auquel les plaques à coulisse (23) peuvent être déplacées, de façon supplémentaire, dans le même plan mais perpendiculairement à la direction de transport (c'est-à-dire dans la direction y) et **en ce que** les actionneurs (31, 32) sont reliés, par l'intermédiaire d'un dispositif de réglage (33), à des éléments de mesure (34) grâce auxquels le passage à travers le tube de coulée plongeur (28) peut être détecté.

2. Dispositif de coulée selon la revendication 1,
**caractérisé en ce que** les actionneurs (31, 32) sont reliés, par l'intermédiaire d'un dispositif de réglage (33), à des éléments de mesure (35) qui affichent le niveau de la matière en fusion dans la coquille (41) disposée en aval du tube de coulée plongeur (28).

3. Dispositif de coulée selon la revendication 1,
**caractérisé en ce que** la surface (F) de la partie de filtre (25), par rapport à la surface (P) de la partie de plaque à paroi pleine (24), présente un rapport de surface de F/P = 0,3 à 0,7.

4. Dispositif de coulée selon la revendication 3,
**caractérisé en ce que** la partie de filtre (25) présente des ouvertures (27), ayant un diamètre (d) de valeur d = 0,2 à 1,0 mm.

5. Dispositif de coulée selon la revendication 3,
**caractérisé en ce que** les ouvertures (27) sont réalisées sous forme de fente ayant un rapport longueur/largeur de l/b = 5/1 à 8/1.

6. Procédé pour commander la quantité d'écoulement d'une matière en fusion, en particulier une matière en fusion d'acier, qui s'écoule d'un récipient métallurgique par l'intermédiaire d'un tube plongeur, qui peut être fermé par des plaques à coulisse selon la revendication 1,
**caractérisé par** les étapes suivantes :
- la matière en fusion s'écoulant par le tube de coulée plongeur est guidée à travers un filtre,
- simultanément, la quantité de passage de la matière en fusion s'écoulant à travers le tube de coulée plongeur est détectée, et
- la section transversale libre du filtre est réglée par déplacement des plaques à coulisse dans la direction de transport (direction x) et perpendiculairement à celle-ci (direction y), de façon que la quantité de passage de la matière en fusion demeure constante.

7. Procédé selon la revendication 6,
**caractérisé en ce que** le filtre représente une partie d'une plaque à coulisse présentant de même des parties de plaque à paroi pleine et est déplacé dans la direction de transport (direction x) uniquement lorsque la largeur totale de la partie de filtre de la plaque à coulisse, perpendiculairement à la direction de transport, a été exploitée.
